# EUROPÄISCHE PATENTSCHRIFT

(11) **EP 1 558 101 B1**
(45) Veröffentlichungstag und Bekanntmachung des Hinweises auf die Patenterteilung: **06.12.2006**
(21) Anmeldenummer: 03809248.2
(22) Anmeldetag: 20.05.2003
(51) Int. Cl.: A43B 21/26, A43B 21/42, A43B 21/46

(54) **FEDERNDER ABSATZ FÜR SCHUHE**
RESILIENT HEEL FOR SHOES
TALON ELASTIQUE DESTINE A DES CHAUSSURES

(30) Priorität: 26.10.2002 DE 20216529 U
(43) Veröffentlichungstag der Anmeldung: 03.08.2005
(73) Patentinhaber: Caprice Schuhproduktion GmbH & Co. KG, 66955 Pirmasens (DE)
(72) Erfinder: CÖLSCH, Kurt, 66954 Pirmasens (DE)
(74) Vertreter: Patentanwälte Möll und Bitterich
(86) Internationale Anmeldenummer: PCT/EP2003/005280
(87) Internationale Veröffentlichungsnummer: WO 2004/037033

(56) Entgegenhaltungen:
- CH-A- 347 102
- DE-C- 465 675
- GB-A- 329 196
- US-A- 4 819 344
- US-A- 5 063 691

## Beschreibung

### Technisches Gebiet

Die Erfindung betrifft federnde Absätze für Schuhe gemäß dem Oberbegriff des Anspruchs 1.

### Stand der Technik

Aus der EP 0 269 988 B ist ein federnder Absatz für Schuhe bekannt. Dieser besitzt einen Absatzkörper, der eine Haltebohrung aufweist, in der ein am Absatzfleck angeformter Haltebolzen geführt ist. Die Haltebohrung ist unter Ausbildung einer Stufe als Durchgangsbohrung ausgebildet und oben weiter als unten. Der Haltebolzen besitzt einen Schnappkopf, der mit geringem Seitenspiel in der Stufenbohrung geführt und gehalten ist. Eine zwischen Absatzkörper und Absatzfleck bestehende Fuge ist mit einer elastischen Zwischenlage ausgefüllt. Außerdem besitzt der Absatzkörper eine als Sackbohrung ausgebildete Führungsbohrung, in der ein ebenfalls am Absatzfleck angeformter Führungsbolzen ohne Kopf geführt ist.

Mit diesen Absätzen ausgerüstete Schuhe haben hervorragende Trageeigenschaften. Der Auftritt ist gedämpft, wodurch Gelenke und Wirbelsäule des Schuhträgers deutlich entlastet sind. Der Absatz vermittelt ein sicheres und stabiles Gehgefühl. Gleichwohl hat sich herausgestellt, dass die Montage und Demontage des Absatzflecks im Absatzkörper sowohl während der Produktion als auch während einer Reparatur mit Schwierigkeiten behaftet sind.

### Darstellung der Erfindung

Der vorliegenden Erfindung liegt daher die Aufgabe zugrunde, einen federnden Absatz für Schuhe anzugeben, der eine erheblich vereinfachte Montage und Demontage des Absatzflecks am bzw. vom Absatzkörper ermöglicht, ohne dass die hervorragenden Trageeigenschaften darunter leiden.

Diese Aufgabe wird gelöst durch einen federnden Absatz mit den Merkmalen der Ansprüche 1 und 13.

Dank der Tatsache, dass die Kanäle jetzt nur noch als Sackbohrung ausgeführt sein müssen, ergibt sich ein stabiler Absatzkörper, der vor allem genügend Platz besitzt für die Befestigungsschrauben bzw. -nägel, mit denen der Absatz unter dem Schuh befestigt wird. Des weiteren ist die Montage und Demontage des Absatzflecks am bzw. vom Absatzkörper erleichtert, weil die Befestigung durch Hülsen erfolgt, die in die Sackbohrung geschoben und auf demselben Weg wieder herausgezogen werden können.

Gemäß einer ersten Ausgestaltung der Erfindung ist der Halte- und Führungskanal unter Ausbildung einer Stufe unten weiter als oben. Die Hülse sitzt in dem erweiterten Teil des Kanals und stützt sich gegen die Stufe ab. Auf diese Weise ist sichergestellt, dass die Hülse stets eine definierte Position einnimmt und der der volle Federweg erhalten bleibt.

Gemäß einer alternativen Ausführungsform ist der Halte- und Führungskanal zylindrisch. Die Innenöffnung der Hülse ist unter Ausbildung einer Stufe oben Weiter und unten enger als der Haltekopf. Auch hier besitzt die Hülse stets eine definierte Position, so dass der volle Federweg erhalten bleibt.

Vorteilhafterweise ist die Innenöffnung der Hülse nach oben konisch erweitert. Es hat sich herausgestellt, dass dadurch die Beweglichkeit des Führungsbolzens erhöht, seine Abnutzung reduziert wird.

Vorteilhafterweise sitzt die Hülse klemmend im Halte- und Führungskanal. Die Klemmung muss keine hohen Kräfte entwickeln, da während der Benutzung des Schuhs praktisch keine Zugkräfte auf Absatzfleck und Hülse einwirken.

Alternativ besteht die Möglichkeit, die Hülse in den Halte- und Führungskanal einzukleben. Wird dazu ein Kleber verwendet, der nachträglich, z.B. durch Kälte deaktiviert werden kann, lässt sich auch eine geklebte Hülse wieder entfernen.

Eine Ausführungsform sieht vor, dass die Hülse mittels eines Sicherungselementes, beispielsweise einer Schraube oder eines Stiftes, im Kanal fixiert ist.

Gemäß einer bevorzugten Ausgestaltung der Erfindung ist die Hülse aus zwei Hälften zusammengesetzt. Dies erleichtert die Montage am Halte- und Führungsbolzen.

Gemäß einer Ausgestaltung der Erfindung ist der Haltekopf mit dem Halte- und Führungsbolzen nachträglich verbindbar. Dies ermöglicht die Verwendung von einteiligen Hülsen.

Alternativ hierzu kann der Halte- und Führungsbolzen selbst mit dem Lauffleck nachträglich verbindbar sein.

Im einfachsten Fall haben der Halte- und Führungsbolzen und die zugehörige Hülse einen kreisförmigen Querschnitt.

Gemäß einer Weiterbildung hierzu weichen die Querschnitte von der Kreisform ab und sind beispielsweise polygonal. Eine derartige Ausgestaltung empfiehlt sich insbesondere dann, wenn der Absatzfleck mit nur einem Halte- und Führungsbolzen am Absatzkörper befestigt werden kann, z. B. beim sogenannten Pfennigabsatz.

Vorzugsweise sind Lauffleck und Federschicht wenigstens bereichsweise flächig verbunden. Diese Maßnahme dient der Verbesserung des Gehgefühls.

Vorteilhafterweise besteht der Lauffleck aus Polyurethan. Dieses Material hat sich in der Schuhindustrie bestens bewährt wegen seiner Rutschfestigkeit und Dauerhaftigkeit.

Vorzugsweise besteht auch die Federschicht aus Polyurethan, wobei die Shore-Härte entsprechend weich eingestellt wird. Besteht auch die Federschicht aus Polyurethan, so verbindet sie sich besonders einfach flächig mit dem Lauffleck.

Alternative Materialien für die Federschicht sind EVA, TR, PVC oder Leder.

Alternative Materialien für den Lauffleck sind PUR, TPU, TR, CTK, PVC, PES und ABS.

### Kurze Beschreibung der Zeichnungen

Anhand der Zeichnung soll die Erfindung in Form von Ausführungsbeispielen näher erläutert werden. Es zeigen
- Fig. 1: einen Schnitt entlang der Linie I-I in Fig. 2 durch einen Absatzfleck,
- Fig. 2: eine Draufsicht auf die Unterseite des Absatzflecks der Fig. 1,
- Fig. 3: einen Schnitt entlang der Linie III-III In Fig. 2 durch den Absatzfleck der Fig. 2, montiert unter einem Absatzkörper und
- Fig. 4: einen Schnitt entlang der Linie I-I durch den Absatzfleck der Fig. 1, montiert unter einem alternativen Absatzkörper.

### Wege zur Ausführung der Erfindung und gewerbliche Verwertbarkeit

Fig. 1 als Schnitt und Fig. 2 als Draufsicht auf die Unterseite zeigen einen Absatzfleck, der zur Herstellung von Schuhen mit federnden Absätzen geeignet ist.

Man erkennt einen Lauffleck 10, beispielsweise aus Polyurethan, an dem im Ausführungsbeispiel drei Halte- und Führungsbolzen 11 mit Kopf 12 angeformt sind. Auf der Innenseite des Laufflecks 10 liegt eine Federschicht 13, die vorzugsweise ebenfalls aus Polyurethan entsprechend verringerter Härte besteht und mit dem Lauffleck 10 vorzugsweise ganzflächig verbunden ist.

Zwischen der Federschicht 13 und dem Haltekopf 12 ist auf die Halte- und Führungsbolzen je eine Hülse 20 aufgesteckt. Die Innenöffnung der Hülse 20 ist idealerweise konisch. Dadurch kann sich der Bolzen 11 in der Hülse 20 leicht bewegen.

Fig. 3 zeigt als Schnitt entlang der Linie III-III In Fig. 2 den Absatzfleck der Fig. 1 und 2, montiert an einem Absatzkörper 1. Der Absatzkörper 1 besitzt Halte- und Führungskanäle 2, die unter Ausbildung einer Stufe oben enger und unten weiter sind. In den erweiterten Teil der Kanäle 2 sind die Hülsen 20 eingeführt, wobei sie sich gegen die Stufe abstützen. Dadurch sitzen die Hülsen 20 definiert in ihrem Kanal 2; so dass der durch die Federschicht 13 definierte Federweg voll erhalten bleibt.

Fig. 4 zeigt eine alternative Ausgestaltung in Form eines Schnitts entlang der Linie I-I In Fig. 2 durch den Absatzfleck der Fig. 2, montiert unter einem alternativen Absatzkörper 1'. Der Absatzkörper 1' besitzt ebenfalls Führungskanäle 2', die jedoch als reine Zylinderbohrung ausgebildet sind. Die Hülse 20' ist in diesem Ausführungsbeispiel nach oben verlängert, so dass sie wieder eine definierte Position einnimmt, die den vollen Federweg garantiert. Die Innenöffnung der Hülse 20' ist unter Ausbildung einer Stufe oben weiter als unten und der Haltekopf 12 des Halte-und Führungsbolzens 11 legt sich von oben gegen die Stufe.

Schließlich zeigt Fig. 4, dass mit Hilfe zusätzlicher Sicherungselemente 3, beispielsweise eines Sicherungsstiftes oder einer Sicherungsschraube, die Hülsen 20, 20' zusätzlich gesichert werden können.

Die Fig. 3 und 4 lassen des weiteren erkennen, dass aufgrund der Ausgestaltung der Führungskanäle als Sackbohrung sich ein sehr stabiler Absatzkörper ergibt, der genügend Platz für Befestigungsschrauben 4 bietet.

## Patentansprüche

1. Federnder Absatz für Schuhe, mindestens umfassend
- einen Lauffleck (10),
- wenigstens einen Halte- und Führungsbolzen (11) am Lauffleck (10),
- einen Haltekopf (12) am Halte- und Führungsbolzen (11),
- eine Federschicht (13) auf dem Lauffleck (10),
- einen Absatzkörper (1, 1') mit wenigstens einer Sackbohrung als Halte- und Führungskanal, der mit dem wenigstens einen Haltebolzen (11) korrespondiert, wobei der Haltekopf (12) in den Halte- und führungskanal (2) eingesetzt ist,
- und eine Hülse (20, 20'),
- eingesetzt In den Halte- und Führungskanal (2)
- und mit einer Innenöffnung, die weiter als der Querschnitt des Halte-und Führungsbolzens (11) und enger als der Querschnitt des Haltekopfes (12) ist,
**gekennzeichnet durch** die Merkmale:
- der Halte- und Führungskanal (2) ist unter Ausbildung einer Stufe unten weiter als oben,
- die Hülse (20) sitzt in dem erweiterten Teil des Kanals (2) und stützt sich gegen die Stufe ab.

2. Absatz nach Anspruch 1 oder 13, **gekennzeichnet durch** das Merkmal:
- die Innenöffnung der Hülse (20, 20') ist nach oben konisch erweitert.

3. Absatz nach Anspruch 1, 13 oder 2, **gekennzeichnet durch** das Merkmal:
- die Hülse (20, 20') sitzt klemmend im Halte- und Führungskanal (2).

4. Absatz nach Anspruch 1, 13 oder 2, **gekennzeichnet durch** das Merkmal:
- die Hülse (20, 20') ist in den Halte- und Führungskanal (2) eingeklebt.

5. Absatz nach Anspruch 1, 13 oder 2, **gekennzeichnet durch** das Merkmal:
- die Hülse (20, 20') ist mittels Sicherungselement (3) - Schraube oder Stift - im Halte- und Führungskanal (2) fixiert.

6. Absatz nach einem der Ansprüche 1 bis 5 oder 13, **gekennzeichnet durch** das Merkmal:
- die Hülse (20, 20') ist aus zwei Hälften zusammengesetzt.

7. Absatz nach einem der Ansprüche 1 bis 5 oder 13, **gekennzeichnet durch** das Merkmal:
- der Haltekopf (12) ist mit dem Halte- und Führungsbolzen (11) nachträglich verbindbar.

8. Absatz nach einem der Ansprüche 1 bis 7 oder 13, **gekennzeichnet durch** das Merkmal:
- der Halte- und Führungsbolzen (11) ist mit dem Lauffleck (10) nachträglich verbindbar.

9. Absatz nach einem der Ansprüche 1 bis 8 oder 13, **gekennzeichnet durch** das Merkmal:
- der Querschnitt des Halte- und Führungsbolzens (11) ist nicht kreisförmig.

10. Absatz nach einem der Ansprüche 1 bis 9 oder 13, **gekennzeichnet durch** das Merkmal:
- Lauffleck (10) und Federschicht (13) sind wenigstens bereichsweise flächig verbunden.

11. Absatz nach einem der Ansprüche 1 bis 10 oder 13, **gekennzeichnet durch** das Merkmal:
- der Lauffleck (10) besteht aus Polyurethan.

12. Absatz nach einem der Ansprüche 1 bis 11 oder 13, **gekennzeichnet durch** das Merkmal:
- die Federschicht (13) besteht aus Polyurethan.

13. Federnder Absatz für Schuhe, mindestens umfassend
- einen Lauffleck (10),
- wenigstens einen Halte- und Führungsbolzen (11) am Lauffleck (10),
- einen Haltekopf (12) am Halte- und Führungsbolzen (11),
- eine Federschicht (13) auf dem Lauffleck (10),
- einen Absatzkörper (1, 1') mit wenigstens einer Sackbohrung als Halte- und Führungskanal, der mit dem wenigstens einen Haltebolzen (11) korrespondiert,
- und eine.Hülse (20, 20'),
- eingesetzt In den Halte- und Führungskanal (2)
- und mit einer Innenöffnung, die weiter als der Querschnitt des Halte- und Führungsbolzens (11) und enger als der Querschnitt des Haltekopfes (12) ist,
**gekennzeichnet durch** die Merkmale:
- der Halte- und Führungskanal (2) ist zylindrisch,
- die Innenöffnung der Hülse (20') ist unter Ausbildung einer Stufe
- oben weiter als der Haltekopf (12)
- und unten enger als der Haltekopf (12).

## Claims

1. A resilient heel for shoes, including at least
- a heel lift (10),
- at least one holding and guiding pin (11) on the heel lift (10),
- a holding head (12) on the holding and guiding pin (11),
- a resilient layer (13) on the heel lift (10),
- a heel body (1, 1') having at least one blind bore as the holding and guiding channel which corresponds to the at least one holding pin (11), the holding head (12) being inserted into the holding and guiding channel (2),
- and a sleeve (20, 20')
- which is inserted into the holding and guiding channel (2)
- and has an inner opening which is wider than the cross-section of the holding and guiding pin (11) and narrower than the cross-section of the holding head (12),
**characterised in that**
- the holding and guiding channel (2) is wider at the bottom than at the top, such that it forms a step, and
- the sleeve (20) is seated in the widened part of the channel (2) and is supported against the step.

2. A heel according to Claim 1 or 13, **characterised in that**
- the inner opening of the sleeve (20, 20') is widened conically towards the top.

3. A heel according to Claim 1, 13 or 2, **characterised in that**
- the sleeve (20, 20') is seated in clamping manner in the holding and guiding channel (2).

4. A heel according to Claim 1, 13 or 2, **characterised in that**
- the sleeve (20, 20') is glued inside the holding and guiding channel (2).

5. A heel according to Claim 1, 13 or 2, **characterised in that**
- the sleeve (20, 20') is fixed inside the holding and guiding channel (2) by means of a securing element (3) - a screw or pin.

6. A heel according to one of Claims 1 to 5 or 13, **characterised in that**
- the sleeve (20, 20') is composed of two halves.

7. A heel according to one of Claims 1 to 5 or 13, **characterised in that**
- the holding head (12) may be connected to the holding and guiding pin (11) subsequently.

8. A heel according to one of Claims 1 to 7 or 13, **characterised in that**
- the holding and guiding pin (11) may be connected to the heel lift (10) subsequently.

9. A heel according to one of Claims 1 to 8 or 13, **characterised in that**
- the cross-section of the holding and guiding pin (11) is not circular.

10. A heel according to one of Claims 1 to 9 or 13, **characterised in that**
- the heel lift (10) and the resilient layer (13) are connected over their surface at least in some regions.

11. A heel according to one of Claims 1 to 10 or 13, **characterised in that**
- the heel lift (10) is made of polyurethane.

12. A heel according to one of Claims 1 to 11 or 13, **characterised in that**
- the resilient layer (13) is made of polyurethane.

13. A resilient heel for shoes, including at least
- a heel lift (10),
- at least one holding and guiding pin (11) on the heel lift (10),
- a holding head (12) on the holding and guiding pin (11),
- a resilient layer (13) on the heel lift (10),
- a heel body (1, 1') having at least one blind bore as the holding and guiding channel which corresponds to the at least one holding pin (11),
- and a sleeve (20, 20')
- which is inserted into the holding and guiding channel (2)
- and has an inner opening which is wider than the cross-section of the holding and guiding pin (11) and narrower than the cross-section of the holding head (12),
**characterised in that**
- the holding and guiding channel (2) is cylindrical, and
- the inner opening of the sleeve (20') is
- wider at the top than the holding head (12) and
- narrower at the bottom than the holding head (12), such that it forms a step.

## Revendications

1. Talon amortissant pour chaussures, comportant au moins :
- un bonbout (10),
- au moins un boulon d'assemblage et de guidage (11) sur le bonbout (10),
- une tête de maintien (12) sur le boulon d'assemblage et de guidage (11),
- une couche amortissante (13) sur le bonbout (10),
- un bloc talon (1, 1') comportant au moins un trou borgne en tant que canal de maintien et de guidage qui correspond avec au moins un boulon d'assemblage (11), la tête de maintien (12) étant insérée dans le canal de maintien et de guidage (2),
- et une douille (20, 20'),
- insérée dans le canal de maintien et de guidage (2),
- et comportant un orifice interne qui est plus large que la coupe transversale du boulon d'assemblage et de guidage (11) et plus étroit que la coupe transversale de la tête de maintien (12),
**caractérisé en ce que** :
- le canal de maintien et de guidage (2) est, avec formation d'un gradin, plus large en bas qu'en haut,
- la douille (20) se trouve dans la partie élargie du canal (2) et s'appuie contre le gradin.

2. Talon selon la revendication 1 ou 13, **caractérisé en ce que** :
- l'orifice interne de la douille (20, 20') est élargi de manière conique vers le haut.

3. Talon selon la revendication 1, 13 ou 2, **caractérisé en ce que** :
- la douille (20, 20') est serrée dans le canal de maintien et de guidage (2).

4. Talon selon la revendication 1, 13 ou 2, **caractérisé en ce que** :
- la douille (20, 20') est collée dans le canal de maintien et de guidage (2).

5. Talon selon la revendication 1, 13 ou 2, **caractérisé en ce que** :
- la douille (20, 20') est fixée au moyen d'un élément de blocage (3), vis ou goupille, dans le canal de maintien et de guidage (2).

6. Talon selon l'une quelconque des revendications 1 à 5 ou 13, **caractérisé en ce que** :
- la douille (20, 20') est composée de deux moitiés.

7. Talon selon l'une quelconque des revendications 1 à 5 ou 13, **caractérisé en ce que** :
- la tête de maintien (12) peut être raccordée ultérieurement au boulon d'assemblage et de guidage (11).

8. Talon selon l'une quelconque des revendications 1 à 7 ou 13, **caractérisé en ce que** :
- le boulon d'assemblage et de guidage (11) peut être raccordé ultérieurement au bonbout (10).

9. Talon selon l'une quelconque des revendications 1 à 8 ou 13, **caractérisé en ce que** :
- la coupe transversale du boulon d'assemblage et de guidage (11) n'est pas circulaire.

10. Talon selon l'une quelconque des revendications 1 à 9 ou 13, **caractérisé en ce que** :
- le bonbout (10) et la couche amortissante (13) sont raccordés de manière plane au moins par zones.

11. Talon selon l'une quelconque des revendications 1 à 10 ou 13, **caractérisé en ce que** :
- le bonbout (10) est composé de polyuréthane.

12. Talon selon l'une quelconque des revendications 1 à 11 ou 13, **caractérisé en ce que** :
- la couche amortissante (13) est composée de polyuréthane.

13. Talon amortissant pour chaussures, comportant au moins :
- un bonbout (10),
- au moins un boulon d'assemblage et de guidage (11) sur le bonbout (10),
- une tête de maintien (12) sur le boulon d'assemblage et de guidage (11),
- une couche amortissante (13) sur le bonbout (10),
- un bloc talon (1, 1') comportant au moins un trou borgne en tant que canal de maintien et de guidage qui correspond avec au moins un boulon d'assemblage (11),
- et une douille (20, 20'),
- insérée dans le canal de maintien et de guidage (2),
- et comportant un orifice interne qui est plus large que la coupe transversale du boulon d'assemblage et de guidage (11) et plus étroit que la coupe transversale de la tête de maintien (12),
**caractérisé en ce que** :
- le canal de maintien et de guidage (2) est cylindrique,
- l'orifice interne de la douille (20') est, avec formation d'un gradin,
- plus large en haut que la tête de maintien (12)
- et plus étroit en bas que la tête de maintien (12).
